# EUROPÄISCHE PATENTSCHRIFT

(11) **EP 0 340 166 B1**
(45) Veröffentlichungstag und Bekanntmachung des Hinweises auf die Patenterteilung: **17.06.1992**
(21) Anmeldenummer: 89810276.9
(22) Anmeldetag: 11.04.1989
(51) Int. Cl.: D06B 7/08

(54) **Verfahren und Vorrichtung zum Breitstrecken einer Gewebebahn in einer Mercerisiermaschine**
Method and device for the widthwise stretching of a fabric in a mercerising installation
Procédé et dispositif pour étirer un tissu en largeur dans une installation de mercerisage

(30) Priorität: 29.04.1988 CH 1607/88
(43) Veröffentlichungstag der Anmeldung: 02.11.1989
(73) Patentinhaber: Benninger AG, CH-9240 Uzwil (CH)
(72) Erfinder: Weber, Hans, CH-9240 Uzwil (CH); Machau, Susanne, CH-9243 Jonschwil (CH); Keller, Werner, CH-9244 Niederuzwil (CH)
(74) Vertreter: Hepp, Dieter

(56) Entgegenhaltungen:
- EP-A- 0 198 793
- CH-A- 531 969
- US-A- 4 022 574

## Beschreibung

Die Erfindung betrifft ein Verfahren und eine Vorrichtung zum Breitstrecken einer Gewebebahn gemäss Oberbegriff von Anspruch 1 bzw. Anspruch 5. Beim Breitstrecken von Gewebebahnen in Mercerisiermaschinen besteht ein bekanntes Problem darin, dass die Streckkräfte unterschiedlich auf die Gewebebahn einwirken, was nach dem Breitstrecken eine ungleichmässige Anordnung der Kettfäden zur Folge hat. Beim kettenlosen Breitstrecken mittels Breitstreckwalzen wird häufig infolge unterschiedlicher Haftreibung vorwiegend die Mittelpartie gestreckt, während die Randzonen leicht eingehen. Beim Breitstrecken in Spannrahmen dagegen besteht häufig die Tendenz, dass nur die äusseren Randpartien verstärkt gestreckt werden. In beiden Fällen tritt eine ungleichmässige Anordnung der Kettfäden auf. Die Erfindung befasst sich nun mit einem Verfahren, bei dem die Gewebebahn zunächst in gebundener Gewebeführung durch Nassbehandlungszonen mit angetriebenen Behandlungsstationen gefördert und dabei imprägniert wird. Anschliessend wird die Gewebebahn in einem Spannrahmen breitgestreckt und dabei gleichzeitig durch Besprühen mit heisser Schwachlauge oder mittels Heissdampf stabilisiert. Vom Spannrahmen wird die Gewebebahn an weitere Nassbehandlungszonen mit angetriebenen Behandlungsstationen abgegeben, wobei sie wieder mit gebundener Gewebeführung geführt wird. Unter gebundener Gewebeführung ist dabei zu verstehen, dass die Warenbahn praktisch ununterbrochen abgestützt und ohne dazwischenliegende freie Strecke von einer Walze auf die nächste übergeben wird. Die Uebergabe der Warenbahn erfolgt praktisch im Bereich der Berührungslinie der beiden Walzen. Durch eine solche Führung wird bezweckt, dass die ausgebreitet durch die Maschine geführte Warenbahn bzw. Gewebebahn während der Behandlung möglichst nicht in der Breite zusammenfallen kann. Ein derartiges Verfahren bzw. dazugehörige Vorrichtung ist aus der EP-A-0 198 793 bekannt. Aus der CH-PS-531 969 ist z.B. ein solches Verfahren zum Steuern des Durchlaufs einer Warenbahn bekannt.

Im Spannrahmen, d.h. beim Breitstrecken wird die durch den Imprägnierprozess ausgelöste Gewebeschrumpfung teilweise wieder ausgeglichen.

Es hat sich gezeigt, dass ganz allgemein bei Mercerisierprozessen und den verschiedenen Vorbehandlungen, wie Entschlichten, Abkochen und Bleichen die Gewebebahn beim Transport durch die Anlage auch in Längsrichtung verzogen wird, was einen Breiteneinsprung zur Folge hat, der zusätzlich durch den Mercerisierprozess noch erhöht wird.

Der Erfindung liegt die Aufgabe zugrunde, ein verbessertes Verfahren und eine Vorrichtung zum Breitstrecken zu schaffen, bei welchem die Gewebebahn im Spannrahmen selbst schonend auf die geforderte Breite oder sogar eine Ueberbreite gebracht werden kann und wobei gleichmässiges Breitstrecken von Randpartien und Mittelpartie der Gewebebahn erreichbar ist. Mitte-Rand-Differenzen der Kettfadenzahl soll also möglichst ausgeglichen werden können. Erfindungsgemäss wird diese Aufgabe in erster Linie durch ein Verfahren gemäss Kennzeichen von Anspruch 1 bzw. eine Vorrichtung gemäss Anspruch 5 erreicht.

Die Erfindung wendet sich dabei bewusst von der bestehenden Auffassung ab, dass die Gewebebahn bei ihrem Durchlauf durch die Mercerisiermaschine praktisch ununterbrochen abgestützt sein muss, um einen Gewebeeinsprung zu vermeiden. Stattdessen wird der Spannrahmen durch zwei freie Strecken, in denen die Warenbahn ungebunden verläuft, von den Walzenzonen mit gebundener Warenführung "getrennt". Vor allem die freie Strecke im Einlauf des Spannrahmens, ermöglicht es dabei kontrollierte Langenverkürzungen der Gewebebahn vor dem Breitstrecken zuzulassen, was das Breitstreckverhalten positiv beeinflusst. Es hat sich gezeigt, dass das Breitstreckverhalten umso besser ist, je lockerer die Gewebebahn dem Spannrahmen zugeführt wird. Dies ermöglicht sowohl ein breiteres Strecken der Gewebebahn an sich als auch das Vermeiden von Mitte-Rand-Differenzen der Kettfadenzahl. Dadurch dass wenigstens im Einlauffeld des Spannrahmens dabei zusätzlich die Randzone der Gewebebahn zur Beschleunigung der Stabilisierung in diesem Bereich stärker besprüht werden als deren Mittelzone, werden Mitte-Rand-Differenzen der Kettfadenzahl weiter vermieden. Die Breitstreckkräfte im Spannrahmen werden dabei von den bereits stabilisierten Randzonen in die noch nicht oder erst wenig stabilisierte Mittelzone übertragen, so dass auch die Kettfäden in der Mittelzone auseinander gezogen werden. Die über die freie Strecke zu dem Spannrahmen zugeführte Warenbahn kann also schonend und gleichmässig breitgestreckt werden. Dabei ergibt sich die Möglichkeit, die Gewebebahn im Spannrahmen mit derart geringerer Geschwindigkeit zu fördern als in der vorhergehenden Walzenzone, dass sich die Gewebebahn in der freien Strecke vor dem Spannrahmen kontrolliert verkürzen kann.

Die Breite der stärker mit dem heissen Medium zur Stabilisierung besprühten Randzonen kann je nach Mercerisierprozess und Qualität des zu streckenden Gewebes je etwa 10 % bis 40 % der Gesamtbreite betragen. Vorteilhaft ist es dabei, wenn die Sprühdüsen relativ zur Gewebebahn verstellbar oder verschwenkbar angeordnet sind, so dass sich zur Ermittlung des optimalen Stabilisier- und Breitstreckverhältnis die Sprühintensität und die Breite der stärker besprühten Randzonen verändern lässt.

In vielen Fällen führt es dabei zu guten Ergebnissen, wenn im Einlauffeld des Spannrahmens nur die Randzonen direkt mit dem Stabilisierungsmedium besprüht werden und über die restliche Länge des Spannrahmens die Gewebebahn gleichmässig über die gesamte Breite besprüht wird. Es kann aber in Abhängigkeit vom Stabilisierverhalten der Gewebebahn auch vorteilhaft sein, im Einlauffeld auch die Mittelzone zu besprühen und die Randzonen um wenigstens den Faktor 2 stärker zu besprühen, als die Mittelzone. Auch kann es vorteilhaft sein, die Randzonen über die gesamte Länge des Spannrahmens stärker zu besprühen als die Mittelzone.

Die Erfindung ermöglicht dabei sogar ein Breitstrecken über die gewünschte Rohbreite hinaus. In Verbindung mit der differenzierten Stabilisierung im Spannrahmen ermöglicht dies die Uebergabe in der zweiten freien Strecke an die nachfolgende Walzenanordnung mit gebundener Warenführung. Aufgrund des verbesserten Breitstreckverhaltens im Spannrahmen sowie der weitgehenden Stabilisierung ist dabei nur mit einem unwesentlichen, im Spannrahmen kompensierbaren Breiteneinsprung im Bereich der zweiten freien Strecke zu rechnen. Der Fachmann kann dabei die Geschwindigkeit der dem Spannrahmen nachgeordneten Walzenanordnung so wählen, dass der Gewebezug in der zweiten freien Strecke dem gewünschten Wert entspricht. Derartige Zugregelanordnungen sind dem Fachmann bekannt und gebräuchlich. Dadurch lässt sich auch erreichen, dass sich die Geschwindigkeit des Spannrahmens ausschliesslich unter Berücksichtigung des gewünschten Breitstreckverhaltens regeln lässt und dass keine nachteilige Rückwirkung der Geschwindigkeit der dem Spannrahmen nachfolgenden Walzenanordnung auf die Spannrahmen-Abzugsgeschwindigkeit erfolgt. Durch höheren Zug auf die Gewebebahn in der zweiten freien Strecke, d.h. nach dem Spannrahmen lässt sich ausserdem vorteilhaft Einfluss auf die Längsdehnung der Gewebebahn nehmen.

Praktisch lässt sich die "Trennung" des Spannrahmens von den nachfolgenden Antrieben und die Zugregelung im Spannrahmenauslauf besonders vorteilhaft realisieren, wenn im Spannrahmenauslauf vor der zweiten freien Strecke eine Zugmessanordnung zur Kontrolle des auf die Gewebebahn von einer nachfolgenden Zugwalze ausgeübten Zugs vorgesehen ist und wenn die Zugmessanordnung über eine Regeleinrichtung mit der Antriebseinrichtung des Spannrahmens zu dessen Geschwindigkeitsregelung in Abhängigkeit vom derart gemessenen Zug der Gewebebahn in der freien Strecke vorgesehen ist. Auf diese Weise lässt sich der Zug der Gewebebahn in der freien Strecke im Auslauf des Spannrahmens einstellen und konstant halten.

Die Erfindung ist im folgenden in Ausführungsbeispielen anhand der Zeichnungen näher erläutert. Es zeigen:
Figur 1 Die schematische Darstellung einer Mercerisiermaschine mit Spannrahmen mit den Merkmalen der Erfindung in Seitenansicht,
Figur 2 eine Draufsicht auf die Mercerisiermaschine gemäss Figur 1,
Figur 3 eine schematische Darstellung des Breitenverhaltens der Gewebebahn in ihrem Durchlauf durch die Behandlungsstationen gemäss Figur 1 und 2,
Figur 4 eine schematische Darstellung eines Längenverhaltens der Gewebebahn bei ihrem Durchlauf durch die Mercerisiermaschine gemäss Figur 1,
Figur 5 eine Darstellung der Sprühdüsen im Bereich des Einlauffelds der Mercerisiermaschine gemäss Figur 1,
Figur 6 ein abgewandeltes Ausführungsbeispiel einer Anordnung zum Besprühen der Gewebebahn mit Heisslauge und
Figur 7 die schematische Darstellung der Mengenverteilung der auf die Gewebebahn 2 aufgebrachten Heisslauge.

Figur 1 zeigt eine vom Aufbau her bekannte Mercerisiermaschine 1, bei der eine Gewebebahn 2 in gebundener Bahnführung nacheinander eine Heissimprägnierzone 3, eine Kühlzone 4, eine Einwirkzone 5 und eine Stabilisierzone 6 durchläuft. Die Stabilisierzone 6 besteht dabei aus der Breitstreckzone 7, gebildet durch den Spannrahmen 8 und aus einer Verweilzone 9. In der Heissimprägnierzone 3, der Kühlzone 4, der Einwirkzone 5 sowie der Verweilzone 9 wird die Gewebebahn 2 durch Walzenanordnungen 3a, 4a, 5a und 9a gebunden geführt, d.h., dass sich die Walzen durchgehend linienförmig berühren, so dass die Gewebebahn durchgehend flächig unter Druck geführt und abgestützt wird. Dadurch wird erreicht, dass die Warenbahn während der Behandlung nicht in der Breite zusammenfallen kann. Im Spannrahmen 8 wird die Gewebebahn 2 zunächst in einem Einlauffeld 8a auf die gewünschte Breite gestreckt und derart ausgebreitet der Verweilzone 9 übergeben. Beim Ausführungsbeispiel ist der Spannrahmen 8 ein Nadelspannrahmen. Grundsätzlich sind aber auch andere Typen von Spannrahmen oder Breitstreckvorrichtungen denkbar.

Ueber dem Spannrahmen 8 sind Sprühdüsen 10 und 10a vorgesehen, durch welche die Gewebebahn in bekannter Weise mit heisser Schwachlauge im Gegenstrom besprüht, entlaugt und dabei stabilisiert wird. Die im Bereich des Einlauffelds 8a vorgesehenen Sprühdüsen 10a sind dabei als rohrförmig ausgebildete Sprühbalken mit einer Vielzahl von Einzeldüsen ausgebildet, wie dies im Zusammenhang mit Figur 5 noch näher erläutert wird. Die Sprühdüsen 10 dagegen sind bekannte, gleichmässig über der Warenbahn verteilte Düsen.

Die Walzenanordnungen 3a, 4a, 5a und 9a weisen jeweils Antriebswalzen 11.1 bis 11.6 auf, die in bekannter Weise durch Motore 14.1 bis 14.6 angetrieben werden. Als Antriebssysteme werden dabei bekannte Drehstromantriebe mit Frequenzumrichter verwendet. In den Walzenanordnungen sind dabei Gewebezugreglerwalzen 15.1 bis 15.5 vorgesehen durch welche in an sich bekannter Weise der Gewebezug jeweils ermittelt und ein dem jeweiligen Zug entsprechender Rückführwert je einem Regler 16.1 bis 16.4 zugeführt wird, welcher die Drehzahl der zugeordneten Antriebsmotore 14.1, 14.2, 14.3, 14.5 derart regelt, dass die Gewebebahn bei ihrem Durchlauf mit einem konstanten Zug gefördert wird. Zur Einstellung des Gewebezugs können die Regler dabei in bekannter Weise voreinstellbar sein. Die Gewebezugreglerwalzen 15 sind in bekannter Weise so angeordnet, dass auch bei unterschiedlicher Walzenauslenkung immer eine gebundene Gewebeführung und gleichmässiger Gewebezug gewährleistet wird. Solche Anordnungen sind Stand der Technik.

Der Spannrahmen 8 weist im Einlauf eine Einnadelbürste 17 auf, und wird durch einen Motor 18 angetrieben. Die Fördergeschwindigkeit des Spannrahmenmotors 18 wird durch einen Spannrahmen-Regler 19 in Abhängigkeit vom Zug der Gewebebahn am Ausgang des Spannrahmens variiert. Der Gewebezug am Spannrahmen-Auslauf wird, wie schematisch dargestellt, durch die Gewebezugreglerwalze 15.4 ermittelt, deren zugabhängige Ausgangssignale dem Regler 19 zugeführt werden.

Im Gegensatz zur gebundenen Gewebeführung in den Walzenanordnungen vor und nach dem Spannrahmen 8 ist zwischen der Antriebswalze 11.4 und dem Einlauf des Spannrahmens 8 eine freie Strecke 12 vorgesehen in welcher die Gewebebahn frei und ungestützt dem Einlauffeld 8a des Spannrahmens 8 übergeben wird. Wie in Figur 1 schematisch dargestellt ist, weist der Spannrahmen-Regler 19 einen zweiten Steuerausgang auf, mit welchem der Antriebsmotor 11.4 der letzten Antriebswalze der Walzenanordnung 5a angesteuert wird. Der Regler 19 ist dabei mit einer Vorwahleinrichtung 20 versehen, welche es erlaubt, die Signale am Ausgang 19a gegenüber den Ausgangssignalen am Ausgang 19b derart zu verändern, dass der Spannrahmenmotor 18 bzw. die Fördergeschwindigkeit des Spannrahmens 8 gegenüber der Fördergeschwindigkeit des Motors 14.4 bzw. der letzten Antriebswalze 11.4 der Einwirkzone 5 reduziert werden kann. Der Uebergang der Gewebebahn in der freien Strecke 12 kann also je nach Einstellung der Vorwahleinrichtung 20 loser oder gespannter erfolgen. Je nachdem, welche Spannung dabei die Gewebebahn 2 in der freien Strecke 12 aufweist wird sie also loser oder gestreckter auf den Spannrahmen 8 aufgebracht. Die Nadeln des Spannrahmens 8 erfassen die Gewebebahn damit mit geringerer oder grösserer Vorspannung, was das Streckverhalten der Ware stark beeinflusst. Durch anschliessendes Spannen auf die gewünschte Breite sowie Stabilisieren mit den Spritzrohren 10 und 10a lässt sich die Gewebebahn sowohl in der Länge als auch in der Breite stabilisieren. Durch die relativ lockere Uebergabe im Spannrahmeneinlauf wird dabei vorteilhaft erreicht, dass der Verzug der Kettfäden minimiert wird. Wie vor allem aus Figur 2 und 5 ersichtlich ist, sind dabei die Sprühdüsen 10a im Einlauffeld 8a des Spannrahmens 8 derart angeordnet, dass sie lediglich den Randbereich der Gewebebahn besprühen. Dies bedeutet, dass im konischen Einlauffeld die Randzonen der Gewebebahn 2 derart intensiv besprüht werden, dass die Randzonen R (Figur 5) der Gewebebahn 2 stärker stabilisiert werden als die Mittelzone M. Dies hat zur Folge, dass sich die von den Spannketten verursachten Breitstreckkräfte von den bereits stabilisierten Randzonen R in die noch nicht oder erst wenig stabilisierte Mittelzone M übertragen. Dies ergibt eine etwa gleichmässige Streckkraft über die gesamte Breite der Gewebebahn, so dass auch die Kettfäden in der Mittelzone M auseinander gezogen werden. Die selektive Stabilisierung der Randzonen R in Verbindung mit der freien Uebergabe der Gewebebahn 2 in der freien Strecke 12 erlaubt eine bisher nicht erreichbare Optimierung des Breitstreckverhaltens der Gewebebahn.

Selbstverständlich ist es auch möglich, statt des Spannrahmenreglers 19 zwei separate Regler einzusetzen, von denen einer den Spannrahmenmotor 18 und einer den Motor 14.4 der letzten Zugwalze bzw. Antriebswalze 11.4 vor der freien Strecke 12 ansteuert. Dabei ist lediglich von Bedeutung, dass dann beide Regler ihr Rückführsignal von der Gewebezugreglerwalze 15.4 im Spannrahmenauslauf erhalten.

Im Auslauf des Spannrahmens 8 ist ausserdem eine zweite freie Strecke 13 zwischen einer Auslaufwalze 21 und der ersten Antriebswalze 11.5 der Verweilzone 9 vorgesehen. Durch diese freie Strecke 13 mit ungebundener Führung der Gewebebahn 2 wird der Spannrahmen 8 vollständig von der Walzenanordnung 9a der Verweilzone 9 getrennt. Dies verhindert jegliche Rückwirkung der Walzenzone 9a auf die Funktion des Spannrahmens 8. Der Regler 16.4 gewährleistet dabei aufgrund der Rückmeldung der Gewebezugreglerwalze 15.5, dass der erste Antriebsmotor 14.5 der Walzenanordnung 9a mit einer solchen Geschwindigkeit angetrieben wird, dass der Zug in der freien Strecke 13 konstant auf einem voreinstellbaren Wert gehalten wird. Dabei kann ein Breitenverlust der Gewebebahn 2 ohne weiteres in Kauf genommen werden, da sich im Spannrahmen 8 die Gewebebahn ohne weiteres auf Ueberbreite spannen lässt. Durch die freie Strecke 13 wird vor allem eine einwandfreie Gewebeübergabe vom Spannrahmen 8 auf die Walzenanordnung 9a sichergestellt. Eine gegenseitige Beeinflussung, wie sie durch durchgehend gebundene Warenführung auftreten könnte, wird vermieden. Vor allem wird dadurch auch gewährleistet, dass die Gewebebahn 2 beim Abzug vom Spannrahmen 8 kontrolliert in der Länge gestreckt werden kann und dabei nicht durch Rückwirkung der Walzenanordnung 9a aus dem Spannkettenpaar 22 gerissen wird, durch welches die Gewebebahn im Spannrahmen breitgestreckt und mit der vom Spannrahmenmotor 18 bestimmten Geschwindigkeit gefördert wird.

Figur 3 zeigt schematisch, wie sich die Gewebebreite der Gewebebahn 2 beim Durchlauf durch die Mercerisiermaschine 1 verhalten kann. Mit 24 ist dabei der Wert der Gewebebreite (Längeneinheit) bezeichnet. 25 stellt die beim Ausführungsbeispiel gewünschte Gewebe-Soll-Breite dar und 26 zeigt den Verlauf der Gewebe-Ist-Breite. Wie im Diagramm schematisch dargestellt ist, liegt beim Eintritt der Gewebebahn 2 in die Mercerisiermaschine 1 bereits ein spürbarer Breitenverlust vor. Dieser resultiert aus der Durchtränkung der Ware mit flüssigen Medien und aus dem Gewebezug beim Transport durch verschiedene Vorbehandlungs-Stufen. Der Breitenverlust nimmt in den Zonen 3, 4 und 5 trotz der gebundenen Bahnführung noch etwas zu. In der freien Strecke 12 zwischen der letzten Antriebswalze 11.4 der Walzenanordnung 5a (Figur 1) und dem Einlauf in den Spannrahmen 8 nimmt der Breitenverlust stark zu. Dies resultiert aus der ungebundenen lockeren Gewebeführung in diesem Bereich. In der Breitstreckzone 7 wird dann die Gewebebahn derart ausgebreitet, dass sie mit Uebermass den Spannrahmen 8 verlässt. Die Ware ist dabei bereits teilweise stabilisiert. Das Uebermass wird trotzdem eingestellt, weil in der Walzenanordnung 9a bzw. der Verweilzone 9 bis zur endgültigen Stabilisierung noch mit Breitenverlust zu rechnen ist. Auch in der freien Strecke 13, in der die Gewebebahn ungebunden zwischen der Auslaufwalze 21 des Spannrahmens 8 und der ersten Antriebswalze 11.5. der Walzenanordnung 9a (Figur 1) verläuft, findet ein Breitenverlust statt. Aufgrund der Stabilisierung der Gewebebahn im Spannrahmen 8 ist dieser Breitenverlust allerdings nicht so stark, wie der Breitenverlust in der freien Strecke 12.

Figur 4 zeigt schematisch, wie sich die Gewebebahn 2 beim Durchlauf durch die Mercerisiermaschine 1 bezüglich ihrer Gewebelänge 27 (Längeneinheit) verhält. Im Diagramm ist mit 28 der Verlauf der jeweiligen Gewebe-Ist-Länge und mit 29 die gewünschte Gewebe-Soll-Länge bezeichnet.

Wie schematisch dargestellt, tritt die Gewebebahn 2 durch die Vorbehandlung bereits verstreckt und mit Ueberlänge in die Mercerisiermaschine 1 ein. Durch entsprechende Zug-Wert-Vorgabe mittels der Regler 16.1, 16.2 und 16.3 (Figur 1) kann bereits vor der freien Strecke 12 eine Längenverkürzung zugelassen werden. Im Bereich der freien Strecke 12 kann sich für die Gewebebahn durch die nicht gebundene Gewebeführung und die Differenz der Fördergeschwindigkeit des Spannrahmens 8 und der Antriebswalze 11.4 (Figur 1) eine Verkürzung bis unter den Sollwert ergeben. Beim Durchlauf durch den Spannrahmen 8 bzw. die Breitstreckzone 7 bleibt die Gewebelänge konstant, da die Gewebebahn 2 fest im Spannkettenpaar 22 (Figur 2) eingespannt ist. Dagegen tritt in der freien Strecke 13 zwischen der Auslaufwalze 21 und der ersten Antriebswalze 11.5 der Walzenanordnung 9a der Verweilzone 9 eine Dehnung des Gewebes in Längsrichtung auf, weil dort die Gewebebahn 2 mit Spannung vom Spannrahmenauslauf abgezogen wird. In der Verweilzone 9 ergibt sich eine weitere Dehnung in Längsrichtung, die auf die Spannung beim Gewebetransport zurückzuführen ist.

Figur 5 zeigt einen vereinfachten Schnitt längs der Linie A-A in Figur 2, bei der aus Gründen der Uebersichtlichkeit nur die für die Darstellung der Sprühbalken 10a wesentlichen Elemente gezeichnet sind. Die Sprühbalken 10a sind gemäss Figur 2 etwa im gleichen Winkel wie das Einlauffeld 8a des Spannrahmens 8 angeordnet. Die Sprühbalken 8a weisen jeweils ein über der Gewebebahn 2 angeordnetes Rohr auf welches durch nicht dargestellte Versorgungsleitungen mit heisser Schwachlauge versorgt wird. An der Unterseite sind die Sprühbalken 10a mit nicht näher dargestellten Sprühdüsen, z.B. in der Form einfacher Bohrungen versehen, welche eine von der Randzone R zur Mittelzone M hin abnehmende Sprühdichte erzielen. Damit die Sprühbalken 10a an unterschiedliche Gewebebahnbreiten angepasst werden können, sind sie mittels Halterungen 30 an einer mit einem Motor 31 antreibbaren gegenläufigen Spindel 36 befestigt, durch welche die Halterungen 30 quer zur Gewebebahn 2 bewegt und dadurch justiert werden können. Dadurch wird die Gewebebahn 2, wie bereits vorstehend beschrieben, im Bereich des Einlauffelds 8a vorwiegend in den Randzonen R besprüht. Besonders vorteilhaft ist dabei die Düsenanordnung so gewählt, dass die Sprühdichte auch im Bereich der Randzone R selbst vom Rand her zum Bereich der Mittelzone zunimmt.

Bei der Ausführungsvariante gemäss Figur 6 ist quer zur Gewebebahn 2 eine Vielzahl von Sprühdüsen 10 angeordnet, die jeweils über eine Sammelleitung 32 mit Heisslauge gespeist werden. Die Sammelleitungen 32 bzw. die Sprühdüsen 10 sind analog dem Ausführungsbeispiel gemäss Figur 1 in mehreren Reihen über die gesamte Länge des Spannrahmens 8 einschliesslich des Einlauffelds 8a verteilt angeordnet. Sprühbalken 10a gemäss Figur 1 und 2 sind dabei nicht vorgesehen. Jede Sprühdüse 10 ist dabei über ein verstellbares Ventil 33 mit der Sammelleitung 32 verbunden. Durch Verstellen des Ventils 33 lässt sich die Durchflussmenge der heissen Schwachlauge steuern und damit die Sprühdichte auf die Gewebebahn 2 einstellen. Diese Verteilung ist in Figur 7 dargestellt. In Richtung des Pfeils 34 ist dabei die Laugenmenge und in Richtung des Pfeils 35 die Gewebebahnbreite dargestellt. Wie gezeigt, betragen die Randzonen R jeweils etwa 30% der Gesamtbreite der Gewebebahn. In den äussersten Bereich der Randzone wird etwa dreimal soviel Schwachlauge aufgetragen wie in der Mittelzone M. Die Gesamtmenge, d.h. der Mittelwert der Laugenmenge in den Randzonen ist etwa doppelt so gross wie der in der Mittelzone aufgetragene Laugenanteil.

Durch die dargestellte Verteilung der Laugenmenge, insbesondere auch durch die kontinuierliche Zunahme der Sprühdichte im Randbereich selbst wird auf vorteilhafteste Weise erreicht, dass zunächst in den Randzonen R, die vor allem den Streckkräften des Spannrahmens ausgesetzt sind, beschleunigt eine Stabilisierung eintritt. Je mehr diese Stabilisierung in den Randzonen R fortschreitet, desto stärker werden die Streckkräfte auf die Mittelzone M weitergeleitet, so dass auch dort die gewünschte Streckung stattfindet was zu gleichmässiger Verteilung der Kettfäden führt. Selbstverständlich lässt sich die Breite der Randzonen R und der Mittelzone M an die spezifischen Erfordernisse einer bestimmten Ware und eines bestimmten Mercerisierprozesses anpassen. Dazu müssen lediglich die Ventile 33 zur Dosierung der Laugenmenge entsprechend eingestellt werden, um schmälere oder breitere Randzonen R und stärkeren oder reduzierteren Abfall der Laugenmenge zur Mittelzone hin zu erreichen. Die Reduzierung der Laugenzone in der Mittelzone M kann dabei z.B. wie beim Ausführungsbeispiel gemäss Figur 1 nur im Einlauffeld 8a des Spannrahmens stattfinden oder aber sie kann über die gesamte Länge des Spannrahmens 8 gleichmässig oder kontinuierlich abnehmend beibehalten werden.

## Patentansprüche

1. Verfahren zum Breitstrecken einer Gewebebahn in einer Mercerisiermaschine, wobei die Gewebebahn zunächst in gebundener Gewebeführung durch wenigstens eine Nassbehandlungszone mit angetriebenen Behandlungsstationen gefördert und dabei imprägniert und sodann einem Spannrahmen zugeführt wird und von diesem an eine weitere Nassbehandlungszone mit angetriebenen Behandlungsstationen mit gebundener Gewebeführung weitergegeben wird, wobei die Gewebebahn zum Stabilisieren aus über dem Spannrahmen angeordneten Sprühdüsen mit einem heissen Medium besprüht wird, dadurch gekennzeichnet, dass
- die Gewebebahn dem Spannrahmen von der vorhergehenden Nassbehandlungszone über eine freie Strecke mit ungebundener Bahnführung zugeführt wird,
- die Gewebebahn vom Spannrahmen über eine zweite freie Strecke der nachfolgenden Nassbehandlungsstation weitergeleitet wird,
- und dass wenigstens im Einlauffeld des Spannrahmens die Randzonen der Gewebebahn zur Beschleunigung der Stabilisierung in diesem Bereich stärker besprüht werden als deren Mittelzone.

2. Verfahren nach Anspruch 1, dadurch gekennzeichnet, dass die Randzonen jeweils wenigstens 10 % der Warenbreite und höchstens 40 % der Warenbreite betragen.

3. Verfahren nach Anspruch 1 oder 2, dadurch gekennzeichnet, dass die Gewebebahn im Spannrahmen mit derart geringerer Geschwindigkeit gefördert wird, als in der vorhergehenden Nassbehandlungszone, dass sich die Gewebebahn in der freien Strecke vor dem Spannrahmen in der Länge verkürzen kann.

4. Verfahren nach einem der Ansprüche 1 bis 3, dadurch gekennzeichnet, dass auf die Randzonen wenigstens die zweifache Menge des heissen Mediums, insbesondere heisser Schwachlauge gesprüht wird.

5. Vorrichtung zur Durchführung des Verfahrens nach Anspruch 1 mit einer ersten Gruppe (3a, 4a, 5a) von durch Antriebsmotoren (14.1 bis 14.4) angetriebenen Walzen (11.1 bis 11.4) zum gebundenen Fördern einer Gewebebahn (2) durch wenigstens eine Nassbehandlungs- und Imprägnierzone (3, 4, 5) einer Mercerisiermaschine (1), mit einem daran anschliessenden, durch eine Antriebseinrichtung (18) angetriebenen Spannrahmen (8) zum Breitstrecken der Gewebebahn und mit einer anschliessenden Gruppe von angetriebenen Walzen (9a) zum gebundenen Fördern der Gewebebahn durch weitere Nassbehandlungszonen, wobei über dem Spannrahmen (8) Sprühdüsen (10, 10a) zum Besprühen der Gewebebahn mit einem heissen Medium, insbesondere mit heisser Schwachlauge vorgesehen sind, dadurch gekennzeichnet, dass zwischen der ersten Gruppe von Walzen (3a, 4a, 5a) und dem Spannrahmen (8) sowie zwischen dem Spannrahmen und der zweiten Gruppe von Walzen (9a) jeweils eine freie Strecke (12 bzw. 13) zur ungebundenen Zuführung bzw. Abführung der Gewebebahn zum bzw. vom Spannrahmen vorgesehen ist, und dass wenigstens im Einlauffeld (8a) des Spannrahmens die Sprühdüsen (10a) für das heisse Medium überwiegend auf die beiden Randzonen (R) der Gewebebahn gerichtet sind.

6. Vorrichtung nach Anspruch 5, dadurch gekennzeichnet, dass die beiden Randzonen jeweils wenigstens 10 % der Warenbreite und höchstens 40 % der Warenbreite betragen.

7. Vorrichtung nach Anspruch 5 oder 6, dadurch gekennzeichnet, dass die Fördergeschwindigkeit des Spannrahmens (8) geringer ist, als die Fördergeschwindigkeit der vorhergehenden Gruppe von Walzen (5a).

8. Vorrichtung nach einem der Ansprüche 5 bis 7, dadurch gekennzeichnet, dass im Spannrahmenauslauf vor der freien Strecke (13) eine Zugmessanordnung (15.4) zur Kontrolle des auf die Gewebebahn (2) von einer nachfolgenden Zugwalze (11.5) ausgeübten Förderzugs angeordnet ist, und dass die Zugmessanordnung (15.4) über eine Regeleinrichtung (19) mit der Antriebseinrichtung (18) des Spannrahmens (8) zu dessen Geschwindigkeitsregelung in Abhängigkeit vom derart gemessenen Zug der Gewebebahn vorgesehen ist.

9. Vorrichtung nach Anspruch 8, dadurch gekennzeichnet, dass vor der freien Strecke im Spannrahmeneinlauf (8a) eine Zugwalze (11.4) vorgesehen ist, welche durch eine Antriebseinrichtung (14.4) über einen Zugwalzen-Regler (19) angetrieben und in der Geschwindigkeit gesteuert wird, und dass die von der Zugmesseinrichtung (15.4) im Spannrahmenauslauf ermittelten Rückführsignale dem Zugwalzen-Regler (19) zur Nachregelung der Zugwalzengeschwindigkeit zugeführt sind, und dass eine Anordnung (20) zur Einstellung der Geschwindigkeitsdifferenz zwischen der Antriebseinrichtung für die Zugwalze und der Antriebseinrichtung für den Spannrahmen mit dem Zugwalzenregler (19) verbunden ist.

10. Vorrichtung nach Anspruch 9, dadurch gekennzeichnet, dass ein gemeinsamer Regler (19) mit zwei Regelausgängen (19a, 19b) zur Geschwindigkeitsregelung des Spannrahmenantriebs (18) und der Zugwalze (11.4) vorgesehen ist.

## Claims

1. Method of width stretching of a textile web in a mercerizing machine, the textile web being fed first of all in a positive web guidance through at least one wet treatment zone with driven treatment stations and, with that, being impregnated and after that being guided to a stenter frame and being passed on with positive web guidance from this to a further wet treatment zone with driven treatment stations, the textile web being sprayed, for stabilisation, with a hot medium out of spray nozzles arranged above the stenter frame, characterized in that.
- the textile web is guided to the stenter frame from the preceding wet treatment zone over a free section with unrestrained web guidance,
- the textile web is led further from the tenter frame over a second free section to the subsequent wet treatment station,
- and that, at least in the inlet zone of the stenter frame, the edge zones of the textile web are sprayed more strongly in this area, for acceleration of the stabilisation, than its middle zone.

2. Method acording to claim 1, characterized in that the edge zones in each case amount to at least 10% of the width of the material and at most 40% of the width of the material.

3. Method according to claims 1 or 2, characterized in that the textile web is fed in the stenter frame with less speed than in the preceding wet treatment zone in such a way that the textile web can shorten itself lengthwise in the free section in front of the stenter frame.

4. Method according to one of the claims 1 to 3, characterized in that at least twice the amount of hot medium is sprayed onto the edge zones, in particular hot weak lye.

5. Device for carrying out the method according to claim 1, with a first group (3a, 4a, 5a) of driven rollers (11.1 to 11.4) which are driven by drive motors (14.1 to 14.4) for positive feed of a textile web (2) through at least one wet treatment and impregnating zone (3, 4, 5) of a mercerizing machine (1), with a subsequent attached driven stenter frame (8), driven by a drive device (18), for width stretching of the textile web, and with a subsequent group of driven rollers (9a) for positive feed of the textile web through further wet treatment zones, spray nozzles (10, 10a) being provided above the stenter frame for spraying of the textile web with a hot medium, in particular with hot weak lye, characterized in that, between the first group of rollers (3a, 4a, 5a) and the stenter frame (8) as well as between the stenter frame and the second group of rollers (9a), in each case a free section (12, respectively 13) is provided, for unrestrained guidance of the textile web to, respectively from the stenter frame, and that. the spray nozzles (10a) for the hot medium are directed, at least in the inlet zone (8a) of the stenter frame, predominantly onto both the edge zones (R) of the textile web.

6. Device according to claim 5, characterized in that both the edge zones in each case amount to at least 10% of the width of the material and at the most 40% of the width of the material.

7. Device according to claims 5 or 6, characterized in that the feed speed of the stenter frame (8) is less than the feed speed of the preceding group of rollers (5a).

8. Device according to one of the claims 5 to 7, characterized in that a tension measuring arrangement (15.4), for checking of the feed tension exerted onto the textile web by a subsequent tensioning roller (11.5), is arranged in the stenter frame outlet in front of the free section (13), and that the tension measuring arrangement (15.4) is connected via a regulation device (19) with the drive device (18) of the stenter frame (8), for its speed regulation with dependency on the tension of the textile measured in this way.

9. Device according to claim 8, characterized in that a tensioning roller (11.4), which is driven and controlled in speed by a drive device (14.4) via a tensioning roller regulator (19), is provided in front of the free section in the stenter frame inlet zone (8a), and that the feedback signals ascertained by the tension measurement device (15.4) in the stenter frame outlet zone are fed to the tensioning roller regulator (19) for adjustment of the tensioning roller speed and that an arrangement (20) for adjustment of the speed difference between the drive device for the tensioning roller and the drive device for the stenter frame is connected with the tensioning roller regulator (19).

10. Device according to claim 9, characterized in that a common regulator (19), with two control outputs (19a, 19b) for speed control of the stenter frame drive (18) and of the tensioning roller (11.4), is provided.

## Revendications

1. Procédé pour mettre au large une bande de tissu dans une machine de mercerisage, selon lequel la bande de tissu est tout d'abord transportée, suivant un guidage de tissu assujetti, à travers une ou plusieurs zones de traitement humide comportant des postes de traitement entraînés, tout en étant imprégnée, est ensuite amenée vers un cadre tendeur et, de là, transmise, suivant un guidage de tissu assujetti, à une seconde de traitement humide comportant des postes de traitement entraînés, la bande de tissu étant aspergée d'un agent chaud, en vue de la stabilisation, à partir de buses d'aspersion disposées au-dessus de cadre tendeur, caractérisé en ce que
- la bande de tissu est amenée vers le cadre tendeur, à partir de la zone de traitement humide précédente, par l'intermédiaire d'une section libre à guidage de bande non assujetti,
- la bande de tissu est transmise du cadre tendeur au poste de traitement humide suivant par l'intermédiaire d'une seconde section libre,
- et en ce que, au moins dans la zone d'entrée du cadre tendeur, les zones du bord de la bande de tissu, en vue d'accélérer la stabilisation dans cette zone, sont aspergées de façon plus intensive que la zone médiane.

2. Procédé selon la revendication 1, caractérisé en ce que les zones du bord représentent chacune au miminum 10 % de la largeur de l'étoffe et au maximum 40 % de la largeur de l'étoffe.

3. Procédé selon la revendication 1 ou 2, caractérisé en ce que la bande de tissu est transportée dans le cadre tendeur à une vitesse inférieure à celle de la zone de traitement humide précédente, de sorte que la bande de tissu peut diminuer en longueur dans la section libre prévue avant la cadre tendeur.

4. Procédé selon l'une des revendications 1 à 3, caractérisé en ce que les zones du bord sont aspergées d'au moins le double d'agent chaud, notamment de lessive diluée chaude.

5. Dispositif pour la mise en oeuvre du procédé selon la revendication 1, comportant un premier groupe (3a, 4a, 5a) de rouleaux (11.1 à 11.4) entraînés par des moteurs d'entraînement (14.1 à 14.4), en vue de transporter d'une manière assujettie une bande de tissu (2) à travers une ou plusieurs zones de traitement humide et d'imprégnation (3, 4, 5) d'une machine de mercerisage (1), un cadre tendeur (8) prévu. dans le prolongement dudit groupe de rouleaux et entraîné par un dispositif d'entraînement (18) en vue de mettre au large la bande de tissu, et, dans le prolongement, un groupe de rouleaux entraînés (9a), en vue du transport assujetti de la bande de tissu à travers des secondes zones de traitement humide, des buses d'aspersion (10, 10a) étant prévues au-dessus du cadre tendeur (8) pour asperger la bande de tissu d'un agent chaud, notamment d'une lessive diluée chaude, caractérisé en ce qu'il est prévu, entre le premier groupe de rouleaux (3a, 4a, 5a) et le cadre tendeur (8), et entre le cadre tendeur et le second groupe de rouleaux (9a), des sections libres respectives (12 et 13) pour amener de façon non assujettie la bande de tissu vers le cadre tendeur, respectivement pour l'évacuer de celui-ci, et en ce que, au moins dans la zone d'entrée (8a) du cadre tendeur, les buses d'aspersion (10a) prévues pour l'agent chaud sont orientées essentiellement vers les deux zones du bord (R) de la bande de tissu.

6. Dispositif selon la revendication 5, caractérisé en ce que les deux zones du bord représentent chacune au minimum 10 % de la largeur de l'étoffe et au maximum 40 % de la largeur de l'étoffe.

7. Dispositif selon la revendication 5 ou 6, caractérisé en ce que la vitesse de transport du cadre tendeur (8) est inférieure à celle du groupe de rouleaux (5a) précédent.

8. Dispositif selon l'une des revendications 5 à 7, caractérisé en ce qu'il est prévu, à la sortie du cadre tendeur située avant la section libre (13), un dispositif de mesure de traction (15.4) pour contrôler la traction de transport exercée sur la bande de tissu (2) par un rouleau de traction (11.5) placé en aval, et en ce que le dispositif de mesure de traction (15.4) est relié, par l'intermédiaire d'un dispositif régulateur (19), au dispositif d'entraînement (18) du cadre tendeur (8), en vue de la régulation de la vitesse de celui-ci en fonction de la traction de la bande de tissu ainsi mesurée.

9. Dispositif selon la revendication 8, caractérisé en ce qu'il est prévu, avant la section libre prévue à l'entrée (8a) du cadre tendeur, un rouleau de traction (11.4) qui est entraîné et dont la vitesse est commandée par un dispositif d'entraînement (14.4) par l'intermédiaire d'un organe régulateur de rouleau de traction (19), en ce que les rétrosignaux calculés par le dispositif de mesure de traction (15.4) prévu à la sortie du cadre tendeur sont transmis à l'organe régulateur de rouleau de traction (19) en vue de rajuster la vitesse du rouleau de traction, et en ce qu'un dispositif (20) pour le réglage de la différence de vitesses entre le dispositif d'entraînement pour le rouleau de traction et celui du cadre tendeur est relié à l'organe régulateur de rouleau de traction (19).

10. Dispositif selon la revendication 9, caractérisé en ce qu'il est prévu un organe régulateur commun (19) comportant deux sorties de régulation (19a, 19b) pour la régulation de la vitesse du mécanisme d'entraînement (18) du cadre tendeur et du rouleau de traction (11.4).
